# EUROPÄISCHE PATENTSCHRIFT

(11) **EP 4 538 481 B1**
(45) Veröffentlichungstag und Bekanntmachung des Hinweises auf die Patenterteilung: **08.04.2026**
(21) Anmeldenummer: 24205315.5
(22) Anmeldetag: 08.10.2024
(51) Int. Cl.: E04G 5/14, E04G 7/30, E04G 7/34

(54) **VORRICHTUNG ZUR ANBRINGUNG VON ABSTURZSICHERUNGEN AN BAUGERÜSTEN**
DEVICE FOR ATTACHING FALL PROTECTION DEVICES TO SCAFFOLDINGS
DISPOSITIF POUR LA FIXATION DE PROTECTIONS CONTRE LES CHUTES À DES ÉCHAFAUDAGES

(30) Priorität: 09.10.2023 DE 202023105830 U
(43) Veröffentlichungstag der Anmeldung: 16.04.2025
(73) Patentinhaber: Scafom-rux GmbH, 58135 Hagen (DE)
(72) Erfinder: Brüne-Bernard, Anja, 59929 Brilon (DE); Burandt, Tobias, 58256 Ennepetal (DE)
(74) Vertreter: Patentanwälte Dörner & Kötter PartG mbB

(56) Entgegenhaltungen:
- WO-A1-2021/194336
- DE-U1- 202020 103 146
- DE-U1- 202023 105 830
- KR-A- 20150 134 137
- KR-B1- 101 670 646

## Beschreibung

Baugerüste sind in verschiedensten Ausführungen bekannt. Sie finden Anwendung, um an der Fassade von Bauwerken Arbeiten vornehmen zu können. Die Baugerüste weisen dabei in Abhängigkeit von der Höhe des Gebäudes beziehungsweise des Baugerüstes mehrere übereinander liegende Ebenen auf.

Die Baugerüste können aus sog. Vertikalrahmen gebildet sein, die eine im Wesentlichen rechteckige Form aufweisen (vgl. bspw. DE 35 46 046 A1). Sie bestehen aus jeweils zwei Stützen, die durch mindestens eine verschweißte Traverse miteinander verbunden sind. Jeweils zwei benachbarte Vertikalrahmen sind durch Belagbohlen, die an den Traversen einhängbar sind, miteinander verbunden. Alternativ können die Baugerüste aus einzelnen Stützen erstellt werden, die jeweils mit mindestens einer Halte- und / oder Befestigungseinrichtung versehen sind, an denen sowohl Traversen für die Belagbohlen als auch Absturzsicherungen anbringbar sind (vgl. bspw. US 6 976 557 B2). Absturzsicherungen sind bspw. aus der KR 2015 0134137 A sowie der KR 101 670 646 B1 bekannt. Die durch die Traversen miteinander verbundenen Stützen bilden dann die vorgenannten Vertikalrahmen nach.

In die Befestigungsvorrichtungen werden Anschlussköpfe von Gerüstelementen eingehängt und fixiert. In der Regel erfolgt das Fixieren durch Festschlagen der Anschlussköpfe selbst oder durch Festschlagen von Spannkeilen, die in den Anschlussköpfen bzw. den Anschlusselementen der Riegel integriert sind. Die Befestigungsvorrichtungen sind als Scheiben mit Durchbrüchen geformt (vgl. bspw. DE 197 26 950 A1).

Bei der Erstellung der Baugerüste werden zunächst zwischen zwei benachbarten Vertikalrahmen Belagbohlen an den Traversen befestigt. Durch Aneinanderreihung mehrerer Vertikalrahmen mit dazwischen liegenden Belagbohlen sind die Baugerüste in der Länge variabel erstellbar. Bei der Erstellung der jeweils darüber liegenden Ebene wird ein Vertikalrahmen auf den darunter liegenden Vertikalrahmen aufgesetzt. Sodann werden von der unteren Ebene Belagbohlen an den Traversen des darüber angeordneten Vertikalrahmens befestigt, wodurch die darüber liegende Ebene begehbar ist. Es besteht jedoch in der darüber liegenden Ebene zu diesem Zeitpunkt noch keine Absturzsicherung. Die Absturzsicherung - das Geländer - ist bei den Baugerüsten von Stangen gebildet, die zwischen benachbarten Vertikalrahmen an den Rohren des Rahmens vorgesehenen Befestigungseinrichtungen eingehängt sind.

Durch die Erstellung der oberen Ebene ohne Absturzsicherung ist die Unfallgefahr bei den bekannten Baugerüsten erhöht. Die Berufsgenossenschaften fordern daher, dass ein Begehen der Belagbohlen nur erfolgen darf, wenn bereits ein Geländer montiert ist. Zur Erfüllung dieser Bedingung ist aus der DE 196 33 092 A1 ein Gerüst bekannt, bei dem die Montage aus einer gesicherten Position heraus ermöglicht.

Um eine solche voreilende Montage zu ermöglichen, kommen Konsolen zum Einsatz, die an die Stützen angebaut werden und auf die dann Pfosten aufgesteckt werden. Die Pfosten sind mit Vorrichtungen zur Anbringung von Absturzsicherungen versehen, damit die nächst höhere Ebene des Baugerüsts bei bereits existierendem Geländer erstellt werden kann. Die Vorrichtungen können bspw. von sog. Kipphebeln gebildet sein, auf die dann eine Öffnung in der Absturzsicherung eingefädelt werden muss. Die Absturzsicherungen müssen daher aus der gesicherten tieferen Ebene an den Vorrichtungen befestigt werden, was aufgrund der Länge und des Gewichts der Absturzsicherungen sowie der geringen Größe der Öffnung in der Absturzsicherung für den Gerüstbauer schwierig ist.

Um eine einfachere Anbringung von Absturzsicherungen zu ermöglichen, ist aus der DE 20 2020 103 146 U1 eine Vorrichtung zur Anbringung von Absturzsicherungen an Baugerüsten bekannt, bei der an einen Pfosten eine Aufnahme mit einem Pendelblech vorgesehen ist. Bei der Anbringung einer Absturzsicherung aus der gesicherten tieferen Ebene kommt das Pendelblech in Kontakt mit dem rechtwinklig abgewinkelten Ende einer die Absturzsicherung bildenden Stange. Das Pendelblech wird dabei beiseite bewegt, sodass das Ende der Stange in die Aufnahme herabgelassen werden kann. Das Pendelblech pendelt anschließend wieder in seine Ausgangsposition, wodurch die Stange gegen Abheben gesichert ist.

Die beschriebene Vorrichtung erfüllt die an sie gestellten Anforderungen. Allerdings stellt die bekannte Vorrichtung lediglich eine sog. nicht definitive Lösung bereit. Das bedeutet, dass ein Nutzer nach Fertigstellen der jeweiligen Geschossebene des Baugerüsts im eingehängten und horizontal angeordneten Zustand der die Absturzsicherung bildenden Stangen das Pendelblech beiseite bewegen kann und die Stange aus der Vorrichtung herausheben kann. Dadurch kann eine Absturzsicherung in ihrer horizontalen Einbaulage entfernt werden, wodurch eine ungesicherte Situation in der Geschossebene herbeigeführt werden kann. Dadurch ist die Unfallgefahr erhöht. Ein Sperren des Pendelblechs, um ein solches Herausheben zu verhindern, also eine sog. definitive Lösung zu schaffen, ist nicht möglich.

Eine vergleichbare Lösung ist aus der WO 2021/194336 A1 bekannt. Bei dieser ist eine Montageplatte an einer Stütze befestigt. Die Montageplatte weist zwei Verbindungselemente auf, die sich rechtwinklig von der Montageplatte erstrecken und an deren der Montageplatte abgewandten Ende eine Halteplatte angeordnet ist, die die beiden Verbindungselemente mit einander verbindet. Zwischen der Montageplatte und der Haltplatte ist ein Aufnahmeraum für das Flachstück einer Stange ausgebildet. Die Montageplatte weist außerdem zwei Befestigungssicherungen auf, die sich rechtwinklig von der Montageplatte erstrecken und an denen jeweils ein schwenkbarer Kipphebel angeordnet ist. Zur Montage und Demontage tritt das rechtwinklig abgewinkelte Ende einer die Absturzsicherung bildenden Stange mit dem Kipphebel in Kontakt und wird so beiseite bewegt. Im Anschluss pendelt der Kipphebel wieder in seine Ausgangsposition zurück.

Auch diese Vorrichtung erfüllt die an sie gestellten Anforderungen. Allerdings stellt auch diese Vorrichtung lediglich eine sog. nicht definitive Lösung bereit, was die o.g. Nachteile hat.

Eine Vorrichtung, die ein Ein- und Aushängen der Absturzsicherungen aus der gesicherten Position der darunter liegenden Geschossebene ermöglicht und gleichzeitig eine definitive Lösung bereitstellt, ist aus der DE 20 2020 104 197 U1 bekannt. Darin ist eine an einer Stütze vorgesehene Befestigungseinrichtung für eine die Absturzsicherung bildende Stange offenbart, die aus einem Stift besteht, welcher an seinem der Stütze abgewandten Ende mit einem Kopf versehen ist. Der Kopf weist eine elliptische Kontur auf, dessen Längsmittellinie unter einem Winkel von ca. 45° zur Vertikalen ausgerichtet ist. Dadurch lässt sich die Absturzsicherung nicht in ihrer horizontalen Ausrichtung demontieren.

Für höher gelegene Geschossebenen ist aus Sicherheitsgründen eine definitive Lösung wünschenswert. In Bodennähe ist jedoch oftmals eine nicht definitive Lösung wünschenswert, bei der die Absturzsicherung in ihrer horizontalen Einbaulage von der Vorrichtung bzw. Befestigungseinrichtung demontierbar ist, bspw. um kurzfristig einen zusätzlichen Ausgang aus dem Baugerüst bereit zu stellen. Um dies zu ermöglichen ist es jedoch erforderlich, dass in Bodennähe beim Aufbau des Baugerüsts Stützen zum Einsatz kommen, die eine nicht definitive Lösung bereitstellen und in den höheren Geschossebenen des Baugerüsts Stützen zum Einsatz kommen, die eine definitive Lösung bereitstellen. Das ist logistisch aufwändig.

Vor diesem Hintergrund liegt der vorliegenden Erfindung die Aufgabe zugrunde, eine Vorrichtung zur Anbringung von Absturzsicherungen an Baugerüsten zu schaffen, die sowohl eine definitive als auch eine nicht definitive Lösung zur Anbringung von die Absturzsicherung bildenden Stangen bereitstellt. Gemäß der Erfindung wird diese Aufgabe mit den Merkmalen des Patentanspruchs 1 gelöst.

Mit der Erfindung ist eine Vorrichtung zur Anbringung von Absturzsicherungen an Baugerüsten zu schaffen, die sowohl eine definitive als auch eine nicht definitive Lösung zur Anbringung von die Absturzsicherung bildenden Stangen bereitstellt. Dies ist dadurch gewährleistet, dass ein Spannstift in die Löcher in den Wandelementen einsetzbar ist und dann die Öffnung in dem Kipphebel durchsetzt, sodass dieser nicht verschwenkt werden kann. Auf diese Weise ist die definitive Lösung geschaffen. Ist kein Spannstift verbaut, lässt sich der Kipphebel verschwenken, sodass eine nicht definitive Lösung geschaffen ist.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschrieben. Es zeigen:
- Figur 1: die perspektivische Darstellung einer erfindungsgemäßen Vorrichtung mit definitiver Lösung;
- Figur 2: die perspektivische Darstellung der Vorrichtung mit verschwenktem Kipphebel;
- Figur 3: die Seitenansicht von rechts der in Figur 2 dargestellten Vorrichtung;
- Figur 4: die Seitenansicht von rechts der in Figur 1 dargestellten Vorrichtung;
- Figur 5: die Ansicht einer Stange;
- Figur 6: die vergrößerte Darstellung der Einzelheit "Z" in Figur 5;
- Figur 7: die abschnittsweise Ansicht einer Stütze eines Baugerüstes mit erfindungsgemäßen Vorrichtungen mit nicht definitiver Lösung und einer eingehängten Absturzsicherung;
- Figur 8: die abschnittsweise Ansicht einer Stütze eines Baugerüstes mit erfindungsgemäßen Vorrichtungen mit definitiver Lösung und einer eingehängten Absturzsicherung;
- Figur 9: die Ansicht eines Baugerüsts während des Aufbaus mit eingehängter Stange aus der gesicherten Position;
- Figur 10: die Ansicht des Baugerüsts in einer weiteren Phase des Aufbaus mit eingehängter Stange und zweiter Stütze aus der gesicherten Position;
- Figur 11: die abschnittsweise perspektivische Darstellung einer Stütze mit aus der gesicherten Position eingehängter Stange mit nicht definitiver Lösung;
- Figur 12: die Seitenansicht von links der in Figur 11 dargestellten Stütze;
- Figur 13: die Ansicht der in Figur 11 dargestellten Stütze;
- Figur 14: die abschnittsweise perspektivische Darstellung einer Stütze mit eingehängter Stange in horizontaler Position mit nicht definitiver Lösung;
- Figur 15: die Seitenansicht von links der in Figur 14 dargestellten Stütze;
- Figur 16: die abschnittsweise perspektivische Darstellung einer Stütze mit aus der gesicherten Position eingehängter Stange mit definitiver Lösung;
- Figur 17: die Seitenansicht von links der in Figur 16 dargestellten Stütze;
- Figur 18: die abschnittsweise perspektivische Darstellung einer Stütze mit eingehängter Stange in horizontaler Position mit definitiver Lösung;
- Figur 19: die Seitenansicht von links der in Figur 18 dargestellten Stütze;
- Figur 20: die perspektivische Darstellung einer erfindungsgemäßen Vorrichtung mit definitiver Lösung in einer anderen Ausgestaltung;
- Figur 21: die Seitenansicht von rechts der in Figur 20 dargestellten Vorrichtung.

Das als Ausführungsbeispiel gewählte Baugerüst umfasst eine Vielzahl von Vertikalrahmen 1. Jeder Vertikalrahmen 1 weist Stützen 2 auf, die nach Art von Rohren gebildet sind. Die Stützen 2 einer jeden Gerüstebene sind jeweils mit Hilfe einer nicht dargestellten Traverse miteinander verbunden. Zwei Stützen 2 mit jeweils einer Traverse bilden den Vertikalrahmen 1. Die Stützen 2 weisen Befestigungseinrichtungen 5 auf. Die Befestigungseinrichtungen 5 dienen zur Anordnung von Stangen 6, die als Absturzsicherungen bzw. Geländer dienen oder zur Befestigung von Diagonalstreben 4, welche zur Erhöhung der Stabilität des Gerüsts verbaut werden können.

An den bodenseitigen Enden der Stützen 2 sind Gewindefußplatten 7 anbringbar, die höhenveränderbar sind und die zum Ausgleich von Bodenunebenheiten dienen. An ihren kopfseitigen Enden sind an den Stützen 2 jeweils Zapfen 21 angeordnet, die zum Aufstecken eines weiteren Vertikalrahmens 1 dienen, um mehretagige Gerüste erstellen zu können. Jede Stütze 2 ist mit einer Haltevorrichtung 22 versehen, die als Scheiben mit Durchbrüchen geformt sind.

Die Traverse ist - wie bei System-Gerüsten üblich - mit den Stützen 2 an den Haltevorrichtungen 22 lösbar verbunden. Die Traverse ist bekanntermaßen mit Einrichtungen versehen, die zur Befestigung von Belagbohlen 8 dienen. Benachbart zu den Belagbohlen 8 sind Bordbretter 9 angeordnet. Sie bilden einen Seitenschutz bzw. eine Fußleiste und verhindern das Abstürzen von Werkzeugen oder Gegenständen von der jeweiligen Belagbohle.

Die Traverse kann verschiedene Ausbildungen aufweisen, beispielsweise als Rechteckrohr oder als U-Profil. An die Traverse sind die Belagbohlen 8 mit korrespondierenden Auflage- oder Einhängevorrichtungen ein- beziehungsweise angehängt. Auch die Verwendung von mehr oder weniger Bohlen 8 in einer Ebene ist in Abhängigkeit von der Breite der Vertikalrahmen 1 sowie der Breite der Bohlen 8 möglich. Die Traverse ist im mittleren Drittel der Länge der Stützen 2 angeordnet. Dadurch ragen die Stützen 2 in montiertem Zustand des Vertikalrahmens derart über die jeweils aufgelegte Belagbohle 8 hinaus, dass die überstehenden Bereiche der Stützen 2 etwa der halben Geschosshöhe entsprechen.

Die Befestigungseinrichtungen 5 sind als Vorrichtungen zur Anbringung von Absturzsicherungen ausgeführt. Sie dienen zur Anordnung der Stangen 6, die das Geländer und damit eine Absturzsicherung bilden. Die Stangen 6 bewirken zudem eine Erhöhung der Stabilität des Gerüstes. Die Stangen 6 weisen an ihren Enden jeweils eine Geländerfahne auf, die von einem Flachstück 61 gebildet ist. Die Flachstücke 61 sind im Wesentlichen rechtwinklig zur Längsmittellinie der Stange 6 umgebogen. In den Flachstücken 61 ist jeweils ein Loch 62 angeordnet. Die Flachstücke 61 sind jeweils mit einer rechtwinkligen Ausnehmung 63 versehen.

Die Befestigungseinrichtungen bzw. die Vorrichtungen 5 sind auf der den Belagbohlen 8 zugewandten (Innen-)Seite der Stützen 2 angeordnet. Die Vorrichtungen haben eine gehäuseartige Gestaltung. Sie weisen jeweils an ihren Längsseiten L-förmige Wandelemente 51 auf, deren Abstand zueinander im Wesentlichen dem Durchmesser der Stützen 2 entspricht. Die parallel zur Längsmittellinie der Stützen 2 ausgerichteten - vertikalen - Schenkel 511 der Wandelemente 51 haben eine größere Länge als die rechtwinklig zur Längsmittellinie der Stützen 2 ausgerichteten - horizontalen - Schenkel 512.

Zwischen den beiden vertikalen Schenkeln 511 ist auf der Innenseite der Stützen 2 an der Vorrichtung 5 eine Abdeckung 52 befestigt, die mit einer Ausnehmung 53 versehen ist. Die vertikalen Schenkel 511 der Wandelemente 51 sind jeweils mit zwei Löchern versehen, von denen das erste Loch 54 einen größeren

Durchmesser hat als das zweite Loch 55. In den ersten Löchern 54 ist ein Bolzen 3 angeordnet, auf dem ein Kipphebel 56 befestigt ist. Der Kipphebel 56 besteht aus einer Platte 57, deren Kontur im Wesentlichen der Kontur der Ausnehmung 53 entspricht. An die Platte 57 schließt sich ein Bogen an, der den Bolzen 3 zu etwa 180° umschließt. Der Bolzen 3 liegt folglich in dem Bogen ein. Der Kipphebel 56 ist mit Hilfe eines Sicherungsstiftes 561 auf dem Bolzen 3 gehalten. An dem freien Ende des Bogens schließt sich ein im Wesentlichen rechtwinklig zur Platte 57 ausgerichtetes Stützelement 58 an, welches auf seiner der Stütze 2 zugewandten Seite mit einer teilkreisförmigen Aussparung versehen ist. Der Durchmesser der Aussparung entspricht im Wesentlichen dem Durchmesser der Stütze 2. Auf der der Stütze 2 zugewandten Seite ist an der Platte 57 ein vertikal ausgerichteter Steg 59 angeordnet, der mit einer Öffnung 591 versehen ist. Die Öffnung 591 fluchtet im vertikal ausgerichteten Zustand der Platte 57 mit den zweiten Löchern 55 in den Wandelementen 51.

Die zweiten Löcher 55 dienen der Aufnahme eines Spannstiftes 10, wie bspw. aus Figur 1 ersichtlich. Der Spannstift 10 durchsetzt in montiertem Zustand die zweiten Löcher 55 sowie die Öffnung 591 im Steg 59 der Platte 57. In dieser Anordnung ist der Kipphebel 56 gegen Verschwenken gesichert. Die Vorrichtung stellt in dieser Konstellation eine definitive Lösung bereit.

Die erfindungsgemäße Vorrichtung ist in den Figuren 20 und 21 an den Schenkeln 512 jeweils mit einer Verjüngung versehen. Die Verjüngung ist im Ausführungsbeispiel von zwei Flügeln 513 gebildet. Die Flügel 513 sind im Ausführungsbeispiel an die Schenkel 512 angeschweißt. Andere Ausführungen, bspw. durch abschnittsweises Umbiegen der Schenkel 512, sind ebenfalls möglich. Die Flügel 513 ragen einander zugewandt in den Raum zwischen den Schenkeln 512 und führen so eine Reduzierung der lichten Weite herbei. Dadurch ist ein ungewolltes Abrutschen der Flachstücke 61 für den Fall verhindert, dass die Flachstücke 61 eine geringere Fläche bzw. Breite haben als das in den Figuren 5 und 6 dargestellt ist. Das freie Ende des jeweiligen Flachstücks 61 wird durch die im Verhältnis zum Abstand der horizontalen Schenkel 512 zueinander reduzierte Weite zwischen den einander zugewandt ausgerichteten Flügeln 513 zwischen den Wandelementen 51 gehalten; das freie Ende des Flachstücks 61 stößt an die dem Boden zugewandte (Unter-)Seite eines Flügels 513 und ist so trotz geringer Breite in der Vorrichtung gefangen.

Mit Hilfe der erfindungsgemäßen Vorrichtung ist eine voreilende Montage des Gerüsts möglich. Diese erfolgt aus der gesicherten Position der unteren Geschossebene. Die Stange 6 kann dabei aus der gesicherten Position heraus montiert werden. Hierzu wird die Stange 6 mit einem Flachstück 61 in Richtung der Vorrichtung 5 an der Stütze 2 bewegt. Bei Kontakt des Flachstücks 61 mit dem Stützelement 58 am Kipphebel 56 wird das Stützelement 58 beim Absenken des Flachstücks 61 der Stange 6 in Richtung Boden bewegt, wobei der Kipphebel 56 um den Bolzen 3 schwenkt. Dadurch ist der zwischen dem Stützelement 58 und der Stütze 2 geschaffen Raum freigegeben, sodass das umgebogene Flachstück 61 weiter herabgelassen werden kann. Nach dem Herablassen des Flächenstücks 61 in den Raum liegt dieses mit der Ausnehmung 63 auf dem horizontal ausgerichteten Schenkel 512 des Wandelements 51 auf. Gleichzeitig pendelt der Kipphebel 56 wieder in seine Ausgangsposition zurück und überdeckt so das eingehängte Flachstück 61. Dadurch ist einem versehentlichen Ausheben der Stange 6 aus der Vorrichtung 5 vorgebeugt.

Zum Lösen der Verbindung in der horizontalen Einbaulage der Stange 6 ist es erforderlich, den Kipphebel 56 mit dem Stützelement 58 um den Bolzen 3 zu verschwenken und das Flachstück 61 der Stange 6 aus der Vorrichtung herauszuheben. Zum Lösen der Verbindung aus der gesicherten Position der darunter liegenden Geschossebene, in der die Stange 6 unter einem Winkel von etwa 45° gehalten wird, ist es erforderlich, das Flachstück 61 durch den an der Seite der Vorrichtung offenen Raum zwischen Stütze 2, vertikalem Schenkel 511, horizontalen Schenkel 512 und Stützelement 58 heraus zu heben.

Das gilt genauso für die Demontage der Stange 6, wenn die Vorrichtung 5 eine definitive Lösung bereitstellt, der Kipphebel 56 also mit Hilfe des Spannstifts 10 gegen Verschwenken gesichert ist. Auch in diesem Fall ist es erforderlich, aus der gesicherten Position der darunter liegenden Geschossebene das Flachstück 61 durch den an der Seite der Vorrichtung offenen Raum zwischen Stütze 2, vertikalem Schenkel 511, horizontalen Schenkel 512 und Stützelement 58 heraus zu heben. Das Herausheben des Flachstücks 61 der Stange 6 in der horizontalen Einbaulage aus der Vorrichtung ist dagegen nicht möglich.

Die erfindungsgemäße Vorrichtung zur Anbringung von Absturzsicherungen ermöglicht sowohl eine definitive als auch eine nicht definitive Lösung. Folglich können unabhängig von der gewünschten Art der Sicherung durchgängig dieselben Stützen verbaut werden, die alle mit der erfindungsgemäßen Vorrichtung versehen sind. Allein der Einbau des Spannstiftes entscheidet darüber, ob die Vorrichtung eine definitive oder eine nicht definitive Lösung bietet.

Der Spannstift 10 kann ggf. auf der Baustelle ein- bzw. ausgetrieben werden. Die Vorspannung, mit der der Spannstift 10 in den Löchern 55 gehalten ist, macht eine werkzeuglose Montage oder Demontage des Spannstiftes unmöglich. Damit ist insbesondere einer zufälligen oder versehentlichen Demontage vorgebeugt.

## Patentansprüche

1. Vorrichtung zur Anbringung von Absturzsicherungen an Baugerüsten, die an ihren Längsseiten jeweils L-förmige Wandelemente (51) aufweist, und die Wandelemente (51) jeweils mit zwei Löchern (54, 55) versehen sind, wobei in den ersten Löchern (54) ein Bolzen (3) angeordnet ist, an dem ein Kipphebel (56) befestigt ist, der aus einer Platte (57) besteht, wobei an der Platte (57) ein vertikal ausgerichteter Steg (59) angeordnet ist, der mit einer Öffnung (591) versehen ist, die im vertikal ausgerichteten Zustand der Platte (57) mit den zweiten Löchern (55) in den Wandelementen (51) fluchtet, wobei von den zweiten Löchern (55) ein Spannstift (10) aufnehmbar ist, welcher in montiertem Zustand die Öffnung (591) im Steg (59) durchsetzt,
**dadurch gekennzeichnet, dass** zwischen den L-förmigen Wandelementen (51) eine Abdeckung (52) befestigt ist und die Kontur der Platte (57) im Wesentlichen der Kontur der Ausnehmung (53) entsprichst und dass der Kipphebel (56) mit einem im Wesentlichen rechtwinklig zur Platte ausgerichteten Stützelement (58) versehen ist.

2. Vorrichtung nach Anspruch 1, **dadurch gekennzeichnet, dass** das Stützelement (58) mit einer teilkreisförmigen Aussparung versehen ist, deren Durchmesser im Wesentlichen dem Durchmesser einer Stütze (2) entspricht.

3. Vorrichtung nach Anspruch 1 oder 2, **dadurch gekennzeichnet, dass** in den ersten Löchern (54) der Bolzen (3) angeordnet ist, an dem der Kipphebel (56) befestigt ist.

4. Vorrichtung nach einem der vorgenannten Ansprüche, **dadurch gekennzeichnet, dass** der Bolzen (3) in einem Bogen des Kipphebels (56) einliegt, der den Bolzen (3) zu etwa 180° umschließt.

5. Vorrichtung nach einem der vorgenannten Ansprüche, **dadurch gekennzeichnet, dass** die Schenkel (512) jeweils mit einer Verjüngung versehen sind.

6. Stütze für Baugerüste mit einer Vorrichtung nach einem der Ansprüche 1 bis 5.

7. Stütze nach Anspruch 6, **dadurch gekennzeichnet, dass** die Vorrichtung an die Stütze geschweißt ist.

## Claims

1. Device for attaching fall protection devices to scaffoldings that has L-shaped wall elements (51) on each of its longitudinal sides, wherein the wall elements (51) are each provided with two holes (54, 55), wherein a bolt (3) is arranged in the first holes (54) and a toggle lever (56) that comprises a plate (57) is attached to the bolt, wherein a vertically aligned web (59) that is provided with an opening (591) that aligns with the second holes (55) in the wall elements (51) in the vertically aligned condition of the plate (57) is arranged on the plate (57), wherein a clamping pin (10) that penetrates the opening (591) in the web (59) in the installed condition can be received by the second holes (55), **characterised in that** a cover (52) is attached between the L-shaped wall elements (51), and the contour of the plate (57) essentially corresponds to the contour of the recess (53) and that the toggle lever (56) is provided with a support element (58) that is essentially aligned perpendicular to the plate.

2. Device according to claim 1, **characterised in that** the support element (58) is provided with a pitch-circle-shaped recess the diameter of which essentially corresponds to the diameter of a support (2).

3. Device according to one of claims 1 or 2, **characterised in that** the bolt (3) to which the toggle lever (56) is attached is arranged in the first holes (54).

4. Device in accordance with one of the preceding claims, **characterised in that** the bolt (3) is resting in a bend of the toggle lever (56) that encloses the bolt (3) to about 180°.

5. Device in accordance with one of the preceding claims, **characterised in that** the legs (512) are each provided with a taper.

6. Support for scaffoldings, comprising a device according to one of claims 1 to 5.

7. Support according to claim 6, **characterised in that** the device is welded to the support.

## Revendications

1. Dispositif pour la fixation de protections contre les chutes à des échafaudages, qui présente sur ses côtés longitudinaux respectivement des éléments muraux (51) en forme de L, lesquels éléments muraux (51) sont chacun munis de deux trous (54, 55), sachant que dans les premiers trous (54) est disposé un boulon (3) contre lequel est fixé un levier basculant (56) qui se compose d'une plaque (57), sachant que contre la plaque (57) est disposé une nervure (59) orientée verticalement, qui est munie d'une ouverture (591) qui, lorsque la plaque (57) est en l'état aligné verticalement, se trouve dans l'alignement des deuxièmes trous (55) ménagés dans les éléments muraux (51), sachant qu'une goupille de serrage (10) peut être logée dans les deuxièmes trous (55), goupille qui à l'état monté traverse l'ouverture (591) ménagée dans la nervure (59), **caractérisé en ce qu'**entre les éléments muraux (51) en forme de L est fixé un couvercle (52) et que le contour de la plaque (57) correspond pour l'essentiel au contour de l'évidement (53), et que le levier basculant (56) est muni d'un élément d'appui (58) orienté pour l'essentiel perpendiculairement à la plaque.

2. Dispositif selon la revendication 1, **caractérisé en ce que** l'élément d'appui (58) est muni d'un évidement en forme d'arc de cercle dont le diamètre correspond pour l'essentiel au diamètre d'un appui (2).

3. Dispositif selon la revendication 1 ou 2, **caractérisé en ce que** dans les premiers trous (54) est disposé le boulon (3) contre lequel est fixé le levier basculant (56).

4. Dispositif selon l'une des revendications précédentes, **caractérisé en ce que** le boulon (3) est logé dans un coude du levier basculant (56), lequel levier entoure le boulon (3) à environ 180°.

5. Dispositif selon l'une des revendications précédentes, **caractérisé en ce que** les branches (512) présentent chacune un rétrécissement.

6. Appui pour échafaudages, comprenant un dispositif selon l'une des revendications 1 à 5.

7. Appui selon la revendication 6, **caractérisé en ce que** le dispositif est soudé contre l'appui.
